# EUROPÄISCHE PATENTSCHRIFT

(11) **EP 0 008 749 B1**
(45) Veröffentlichungstag und Bekanntmachung des Hinweises auf die Patenterteilung: **02.09.1981**
(21) Anmeldenummer: 79103098.4
(22) Anmeldetag: 23.08.1979
(51) Int. Cl.: B25C 1/04

(54) **Eintreibgerät für Befestiger**
Fastener-driving apparatus
Appareil pour enfoncer des attaches

(30) Priorität: 01.09.1978 DE 2838194
(43) Veröffentlichungstag der Anmeldung: 19.03.1980
(73) Patentinhaber: Karl M. Reich, Maschinenfabrik GmbH, 72607 Nürtingen (DE)
(72) Erfinder: Maurer, Werner, D-7440 Nürtingen (DE)

## Beschreibung

Die vorliegende Erfindung betrifft ein Eintreibgerät für mit einem Schaft versehene Befestiger gemäß Oberbegriff von Anspruch 1.

Eintreibgeräte dieser Art dienen der Verarbeitung von losen Befestigern, wie Nägeln, Schrauben, Stiften usw., die in einem mit dem Eintreibgerät verbundenen Magazin bereitgestellt werden. Aus der DE-OS 2 511 023 ist es dazu bekannt, das Magazin so gegen den Ausstoßkanal geneigt anzuordnen, daß die Nägel durch Schwerkraft in den Ausstoßkanal gelangen. Abteilen und Zuführen des ersten Nagels, sowie der Schlaghub des Eintreibstößels werden durch eine Druckluft-Folgesteuerung mit mehreren Ventilfunktionen erzielt, die nach Betätigung des Abzugsventils ablaufen.

Bei diesem bekannten Eintreibgerät läßt sich jedoch infolge der mehrstufigen Druckluft-Folgesteuerung mit den dabei notwendigen Ventil-und Kolbenbewegungen nur eine verhältnismäßig langsame Schlagfolge erzielen, die für eine rationelle Fertigung nachteilig ist. Sind die Ventile verschmutzt oder ist das Schmieröl wegen Kälte zähflüssig, dann wird die Schlagfolge noch mehr verzögert. Nachteilig ist fernerhin der Preis- und Gewichtsaufwand für die zusätzlichen Ventile und Kolben.

Aus der GB-PS 1 267 278 ist es weiterhin bekannt, zu Streifen verbundene Nägel dem Ausstoßkanal eines Eintreibgerätes zuzuführen. Dabei greift das Förderorgan einer Zuführvorrichtung zwischen die Nagelschäfte ein und ist mit einem druckluftbetätigten Abteilkolben verbunden. Eine eindeutige Koordination der Betätigung von Abteilkolben und Eintreibstößel ist jedoch nicht gewährleistet. Lose Nägel können sich daher schräg stellen und mit dem Eintreibstößel verklemmen.

Ein ähnliches Eintreibgerät ist aus der US-PS 3 622 062 bekannt, zur Betätigung des Abteilkolbens ist jedoch dessen Druckluftzylinder über besondere Verbindungsleitungen mit dem Haupteinlaßventil verbunden und wird durch Betätigung des Abzugshebels gesteuert. Eine einwandfreie Koordination der Bewegungsabläufe zwischen Abteilkolben und Eintreibstößel, wie auch ein sicheres Festhalten eines losen Nagels im Ausstoßkanal ist hier nicht gewährleistet.

Aufgabe der Erfindung ist daher die Schaffung eines Eintreibgerätes der eingangs genannten Art, bei dem gewährleistet ist, daß der Abteilkolben und der Eintreibkolben bei geringem steuertechnischen Aufwand nacheinander in der gewünschten Zeitfolge betätigt werden und das in jeder Lage verwendbar ist.

Diese Aufgabe wird erfindungsgemäß durch die im kennzeichnenden Teil von Anspruch 1 angegebenen Merkmale gelöst.

Dadurch wird die Verwendung einer einfachen Steuerung für den mit dem Abteilorgan verbundenen Abteilkolben ermöglicht, der in vorteilhafter Weise durch die Rückhub-Druckluft für den Rückhub des mit dem Eintreibstößel verbundenen Eintreibkolbens betätigt werden kann. Eine direkte Verbindung zwischen dem Luftspeicher für die Rückhub-Druckluft und dem Zylinder für den Abteilkolben macht jede weiteren Ventile überflüssig. Die Funktion des erfindungsgemäßen Eintreibgerätes ist daher schnell und sicher.

Das erfindungsgemäße Merkmal, das Abteilorgan in seiner Freigabestellung festzustellen, bietet die Möglichkeit, mit dem Eintreibgerät auch Befestiger zu verarbeiten, die zu einem Befestigerstreifen, wie z. B. einem Nagel- oder Schraubenstreifen, verbunden sind.

Sowohl die lose im Magazin bereitgestellten wie auch die zu einem Befestigerstreifen verbundenen Befestiger werden erfindungsgemäß durch einen mit einer Feder verbundenen Magazinschieber dem Ausstoßkanal zugeführt.

Das Eintreibgerät ist daher universal verwendbar sowohl für lose Befestiger als auch für Befestigerstreifen und läßt sich darüber hinaus in allen gewünschten Richtungen, also auch nach oben, einwandfrei betreiben.

Im folgenden ist ein Ausführungsbeispiel der Erfindung unter Bezugnahme auf die Zeichnungen näher beschrieben. Es zeigt
Fig. 1 Eintreibgerät gemäß Erfindung, teilweise geschnitten,
Fig. 2 Querschnitt nach Linie 11-11 in Fig. 1,
Fig. 3 Schnitt nach Linie 111-111 in Fig. 1,
Fig.4 Schnitt nach Linie IV-IV in Fig.1, Magazinschieber in Endstellung,
Fig. 5 Schnitt nach Linie V-V in Fig. 1.

Wie Fig. 1 zeigt, ist in einem Gehäuse 1 ein Zylinder 2 angeordnet, in dem ein druckluftbetriebener Schlagkolben 3 verschiebbar gelagert ist. Schlagkolben 3 wird in seiner in Fig. 1 gezeichneten Ruhestellung durch eine gummielastische Rastvorrichtung 4 festgehalten. Zur Zuführung der Druckluft von einer nicht dargestellten Druckluftquelle dient ein Verbindungsschlauch 5 sowie der hohle Handgriff 6 von Gehäuse 1.

Ein Auslöseventil 7 kann nur betätigt werden, wenn sowohl ein Abzugshebel 8 wie auch ein Werkstücktaster43 aus ihrer Ruhestellung in ihre Arbeitsstellung bewegt werden. Mit dem Auslöseventil 7 wird in bekannter Weise ein zum Zylinder 2 konzentrisch angeordneter Rohrschieber 9 so gesteuert, daß Druckluft in den Zylinder 2 über den Schlagkolben 3 gelangen kann und diesen in seine in Fig. 3 dargestellte Arbeitsstellung bewegt oder daß anschließend dieser Zylinderraum wieder entlüftet wird.

Zum Rückhub von Schlagkolben 3 ist ein den Zylinder 2 umgebender Luftspeicher 10 vorgesehen, der sich beim Arbeitshub über eine im Zylinder 2 befindliche Bohrung 11 mit Druckluft füllt, die dann nach Entlüftung des über dem Schlagkolben 3 befindlichen Zylinderraums über die Bohrungen 12 unter den Schlagkolben 3 gelangt und diesen in seine Ruhestellung zurückbewegt.

Mit dem Gehäuse 1 ist ein Zylinderfuß 13 durch Schrauben verbunden, der einen Ausstoßkanal 14 aufweist, in dem ein mit dem Schlagkolben 3 verbundener Eintreibstößel 15 bewegbar gelagert ist.

Wie auch Fig. 2 zeigt, ist der Ausstoßkanal 14 mit einem Führungsschlitz 16 verbunden, in dem ein Führungsschacht 17 eines mit dem Zylinderfuß 13 und Handgriff 6 verbundenen Magazins 18 mündet. Die Mittelebene von Führungsschacht 17 verläuft dabei durch die Längsachse von Ausstoßkanal 14. Im Magazin 18 sind lose Nägel 19 bereitgestellt, deren Schäfte 20 im Führungsschacht 17 geführt werden und deren Köpfe 21 auf zwei gegenüberliegenden Auflageflächen 22 (siehe auch Fig. 5) aufliegen, die zur Längsachse von Ausstoßkanal 14 geneigt sind. Wie Fig. 4 zeigt, ist der Führungsschacht 17 nach hinten offen.

Fig. 2 zeigt ein nach vorne spitz zulaufendes Abteilorgan 23, das in der in Fig. 2 gezeichneten Sperrstellung in den Führungsschlitz 16 so eingreift, daß es den Ausstoßkanal 14 vom Führungsschacht 17 trennt. Abteilorgan 23 ist mit einem Abteilkolben 24 verbunden, der in einem Abteilzylinder 25 bewegbar gelagert ist und durch eine Druckfeder 26 in seine Sperrstellung gedrückt wird. Wie Fig. 3 zeigt, ist der Zylinderraum 27 durch Verbindungsbohrungen 28 mit dem Luftspeicher 10 verbunden.

Der Abteilzylinder 25 wird durch eine Verschlußschraube 29 abgeschlossen, in dem ein mit dem Abteilkolben 24 verbundener Führungsstift 30 gelagert ist. Dieser ist mit einer Ringnut 31 versehen, in die eine Sperrklinke 32 eingeschoben werden kann. Diese ist dazu mit einer Schraube 33 schwenkbar an Verschlußschraube 29 befestigt (siehe auch Fig. 3).

Wie Fig. 1 zeigt, ist im Zylinderfuß 13 eine Haltevorrichtung 34 in Form von zwei PermanentMagneten vorgesehen, die in den Ausstoßkanal 14 hineinwirken und dort in der Ruhestellung des Eintreibstößels 15 einen ersten Nagel 35 festhalten. Als Haltevorrichtung kann anstelle der Permanent-Magnete auch ein federnd in den Ausstoßkanal 14 eingreifender Nocken oder federnde Führungsbacken vorgesehen sein, die hier jedoch, da bekannt, nicht näher dargestellt sind. Im Zylinderfuß 13 sind über der Haltevorrichtung 34 Auspuffbohrungen 36 vorgesehen, die nach dem Rückhub von Schlagkolben 3 der Abführung der restlichen Rückhub-Druckluft dienen, die sonst den ersten Nagel 35 aus dem Ausstoßkana) 14herausbtasen könnte.

In den Fig. 1 und 2 ist ein im Führungsschacht 17 beweglich gelagerter Magazinschieber 37 strichpunktiert gezeichnet, an dem mit einem Niet 38 eine im Magazin 18 aufrollbar befestigte Rollfeder 39 befestigt ist. Diese Rollfeder 39 wirkt auf den Magazinschieber 37 in Richtung Ausstoßkanal 14. Mit einem mit dem Magazinschieber 37 verbundenen Griff 40 läßt sich dieser gegen das Ende von Magazin 18 verschieben und dort in einer seitlichen Tasche 41 (siehe Fig. 4) so einhängen, daß der Führungsschacht 17 nach hinten offen ist.

Zum Betrieb des erfindungsgemäßen Eintreibgerätes wird zunächst das hintere offene Ende des Führungsschachtes 17 seines Magazins 18 an ein nicht dargestelltes Spendergerät angekoppelt, in dem die Nägel sortiert und an den Köpfen hängend zur Übergabe bereitgestellt werden. Anstelle von glattschäftigen Nägeln lassen sich natürlich auch Nägel mit gedrillten Schäften, Schraubnägel, Nagelschrauben, Schrauben oder dergl. verarbeiten. Nach Abnehmen des Eintreibgerätes vom Spendergerät gleiten die Nägel 19 an den Köpfen 21 hängend im Führungsschacht 17 unter Wirkung der Schwerkraft bis zum Abteilorgan 23. Der Magazinschieber 37 kann jetzt aus der Tasche 41 ausgehoben und in den Führungsschacht 17 eingeführt werden, wo er die Nägel 19 unter Wirkung der Rollfeder 39 in Richtung Ausstoßkanal 14 drückt.

Wird jetzt das mit Verbindungsschlauch 5 mit einer nicht dargestellten Druckluftquelle verbundene Eintreibgerät gegen ein Werkstück 42 (Fig. 3) gedrückt, dann verschiebt sich Werkstücktaster 43 und nach Betätigung von Abzugshebel 8 wird in bekannter Weise der Schlaghub von Schlagkolben 3 ausgelöst. Dieser gelangt gemäß Fig. 3 in seine Arbeitsstellung, ohne jedoch einen Nagel einzuschlagen, da sich noch keiner im Ausstoßkanal 14 befindet. In dieser Stellung des Schlagkolbens 3 gelangt jedoch auch Druckluft über Bohrung 11 in Zylinder 2 in den Luftspeicher 10 und weiter über die Bohrung 28 in den Abteilzylinder 25, wo sie den Abteilkolben 24 zusammen mit dem Abteilorgan 23 gegen Wirkung der Druckfeder 26 nach außen verschiebt. Abteilorgan 23 gibt jetzt den Führungsschlitz 16 frei, in dem sich bereits Nägel 19 befinden, von denen der erste Nagel 35 in Richtung Ausstoßkanal 14 gedrückt wird, bis sein Kopf 21 am Eintreibstößel 15 anschlägt. Unter Wirkung des federbelasteten Magazinschiebers 37 nimmt er jedoch mit seinem Schaft 20 eine vom Ausstoßkanal 14 nach hinten weggerichtete Stellung ein.

Wird jetzt Abzugshebei 8 losgelassen, dann wird in bekannter Weise der Innenraum von Zylinder 2 von der Druckluftquelle getrennt und gleichzeitig entlüftet. Damit kann die im Luftspeicher 10 gespeicherte Druckluft den Schlagkolben 3 in seine rückwärtige Ruhestellung befördern, wo er von der Rastvorrichtung 4 festgehalten wird. Bei dieser Rückhubbewegung wirkt der Einschlagstößel 15 infolge Reibungskräften und unterstützt durch Querrillen 44 im Einschlagstößel 15 so auf den Kopf des ersten Nagels 35 ein, daß sich dessen Schaft 20 im Uhrzeigersinn verschwenkt, bis er an der dem Führungsschlitz 16 gegenüberliegenden Wand von Ausstoßkanal 14 anliegt. Dort wird er von der Haltevorrichtung 34 in Form der beiden Permanent-Magneten festgehalten. Wird jetzt der nächste Schlag wie bereits beschrieben ausgelöst, dann treibt Eintreibstößel 15 den Nagel 35 ins Werkstück 42. Die Druckluft aus dem Luftspeicher 10 verschiebt wieder Abteilorgan 23, so daß der nächste Nagel gegen den in Eintreibstellung befindlichen Eintreibstößel 15 gedrückt wird. Nach dem Rückhub des Eintreibstößels gelangt dieser nächste Nagel wieder in den Ausstoßkanal 14 und das Eintreibgerät ist bereit zum nächsten Schlag.

Soll das Abteilorgan 23 in seiner Freigabestellung festgestellt werden, dann muß die Sperrklinke 32 (Fig. und 3) so im Uhrzeigersinn verschwenkt werden, daß sie in die Ringnut 31 von Führungsstift 30 eingreift. Führungsschacht 17 ist nun gegen den Ausstoßkanal 14 dauernd geöffnet und es ist möglich, zu Streifen verbundene Nägel in der bekannten Weise zu verarbeiten.

Die Betätigung von Abteilorgan 23 kann auch so erfolgen, daß es mit dem Einschlagstößel 15 mechanisch so gekoppelt ist, daß dieser das Abteilorgan 23 in seiner Eintreibstellung in die Freigabestellung verschiebt.

Wird das Magazin 18 mit dem Abteilorgan 23 mit einem an sich bekannten Einschraubgerät verbunden, so lassen sich auf einfache Weise lose, in dem Magazin 18 gespeicherte Schrauben verarbeiten. Die Betätigung von Abteilorgan 23 kann dabei so erfolgen, daß es vom Antriebsteil des Einschraubgerätes in seine Freigabestellung verschoben wird, wenn dieser Antriebsteil gegen das Werkstück bewegt wird.

## Patentansprüche

1. Eintreibgerät für mit einem Schaft (20) versehene Befestiger (19) mit einem Ausstoßkanal (14), in dem ein kraftbetriebener Eintreibstößel (15) in eine Ruhestellung und eine Eintreibstellung bewegbar geführt ist, mit einem Magazin (18), aus dem die Befestiger (19) dem Ausstoßkanal (14) unter Einwirkung einer Förderkraft zuführbar sind, mit einer zwischen Ausstoßkanal (14) und Magazin (18) angeordneten Abteilvorrichtung mit einem zwischen die Schäfte (20) der Befestiger (19) eingreifenden Abteilorgan (23) und mit einer Haltevorrichtung (34) im Ausstoßkanal (14), dadurch gekennzeichnet, daß das Abteilorgan (23) mit einem von der Rückhub-Druckluft beaufschlagbaren, in einem Abteilzylinder (25) gelagerten Abteilkolben (24) verbunden ist und daß im Führungsschacht (17) des Magazins (18) ein auf die Befestiger (19) in Richtung Ausstoßkanal (14) wirkender Magazinschieber (37) bewegbar gelagert ist.

2. Eintreibgerät nach Anspruch 1, dadurch gekennzeichnet, daß das Abteilorgan (23) die Schäfte (20) der Befestiger (19) freigibt, wenn sich der Eintreibstößel (15) in seiner Eintreibstellung befindet und zwischen die Schäfte (20) eingreift, kurz bevor der Eintreibstößel (15) seine Ruhestellung erreicht hat.

3. Eintreibgerät nach Anspruch 1 oder 2, dadurch gekennzeichnet, daß sowohl nicht miteinander verbundene als auch zu Befestigerstreifen miteinander verbundene Befestiger (19) verarbeitbar sind.

4. Eintreibgerät nach Anspruch 3, dadurch gekennzeichnet, daß am Abteilzylinder (25) eine Feststelleinrichtung (31, 32) vorgesehen ist, mit der das Abteilorgan (23) in seiner Freigabestellung feststellbar ist.

5. Eintreibgerät nach einem der Ansprüche 1 bis 4, dadurch gekennzeichnet, daß der Magazinschieber (37) in seiner dem Ausstoßkanal (14) entgegengesetzten Endstellung aus dem Führungsschacht (17) herausbewegbar im Magazin (18) gelagert ist.

6. Eintreibgerät nach Anspruch 5, dadurch gekennzeichnet, daß im Magazin (18) neben dem Führungsschacht (17) eine Tasche (41) zur Aufnahme des Magazinschiebers (37) vorgesehen ist.

7. Eintreibgerät nach einem der Ansprüche 1 bis 6, dadurch gekennzeichnet, daß der Eintreibstößel (15) in der Nähe seines freien Endes mit Querrillen (44) versehen ist.

## Claims

1. A driving device for fasteners (19) having a shank (20), comprising an ejection channel (14) for guiding a powered driving rod (15) which is movable between an inoperative position and a driving position, a magazine (18) for feeding the fasteners (19) into the ejection channel (14) under the effect of a feeding force, a separating device arranged between the said ejection channel (14) and the magazine (18) and comprising a separating member (23) for engagement between the shanks (20) of the fasteners (19), and holding means (34) provided in the ejection channel (14), characterized in that the separating member (23) is connected to a separating piston (24) guided within a separating cylinder (25) and actuated by the compressed air form the return stroke and that a magazin slide (37) acting upon the fasteners (19) in the direction of the ejection channel (14) is movably seated within the guide chute (17) of the magazine 18).

2. A driving device in accordance with claim 1, characterized in that the separating member (23) releases the shanks (20) of the fasteners (19) when the driving rod (15) is in its driving position and engaged between the shanks (20), shortly before the driving rod (15) reaches its inoperative position.

3. A driving device in accordance with claim 1 or 2, characterized in that the device is suited for processing both unconnected fasteners (19) and fasteners connected to form fastener strips,.

4. A driving device in accordance with claim 3, characterized in that the separating cylinder (25) is equipped with locking means (31, 32) for locking the separating member (23) in its releasing position.

5. A driving device in accordance with any of claims 1 to 4, characterized in that the magazine slide (37) is giuded in the magazine (18) in a manner such that in its end position opposite the ejection channel (14) it can be removed from the guide chute (17).

6. A driving device in accordance with claim 5, characterized in that a pocket (41) for receiving the magazine slide (37) is provided in the magazine (18) beside the guide chute (17).

7. A driving device in accordance with any of claims 1 to 6, characterized in that the driving rod (15) is provided close to its free end with crosswise extending grooves (44).

## Revendications

1. Appareil d'enfoncement pour projectiles de fixation (19) à tige (20) avec un canal d'éjection (14) dans lequel est guidé en translation un percuteur d'enfoncement (15) mû par une force motrice entre une position de repos et une position d'enfoncement, avec un chargeur (18) renfermant les projectiles de fixation (19) qui sont amenés au canal d'éjection (14) sous l'effet d'une force motrice, avec un dispositif de séparation agencé entre le canal d'éjection (14) et le chargeur (18) comportant un organe de séparation (23) s'engageant entre les tiges (20) des projectiles de fixation (19), et avec un dispositif de maintien (34) dans le canal d'éjection (14), caractérisé par le fait que l'organe de séparation (23) erst solidarisé d'un piston de séparation (24) logé dans un cylindrç de séparation (25) alimenté par l'air comprimé de recul et qu'un poussoir de chargement (37) repoussant les projectiles de fixation (19) en direction du canal d'éjection (14) est guidé en translation dans la goulotte de guidage (17) du chargeur (18).

2. Appareil d'enfoncement objet de la revendication 1, caractérisé par le fait que l'organe de séparation (23) libère les tiges (20) des projectiles de fixation (19) lorsque le percuteur d'enfoncement (15) se trouve en position d'enfoncement et qu'il s'engage entre les tiges (29) peu avant que le percuteur d'enfoncement (15) atteint sa position de repos.

3. Appareil d'enfoncement objet de la revendication 1 ou 2, caractérisé par le fait qu'il admet des projectiles de fixation (19) non rélies entre eux ainsi que des projectiles de fixation (19) reliès entre eux pour former des bandes de projectiles de fixation.

4. Appareil d'enfoncement objet de la revendication 3, caractérisé par le fait qu'un système de blocage (31, 32) est prévu sur le cylindre de séparation (25), qui permet d'immobiliser l'organe de séparation (23) dans sa position de libération.

5. Appareil d'enfoncement objet de l'une des revendications 1 à 4, caratérisé par le fait que dans sa position extrême opposée au canal d'éjection (14), le poussoir de chargement (37) est guidé dans la goulotte de giudage (17) du charguer (18) de manière à pouvoir en être retiré.

6. Appareil d'enfoncement objet de la revendication 5, caractérisé par le fait qu'à côté de la goulotte de guidage (17) le charguer (18) comporte une poche (41) pour la réception du poussoir de chargement (37).

7. Appareil d'enfoncement objet de l'une des revendications 1 à 6, caractérisé par le fait que le percuteur d'enfoncement (15) comporte des rainures transversales (44) à proximité de son extrémité libre.
